# EUROPÄISCHE PATENTSCHRIFT

(11) **EP 0 479 149 B1**
(45) Veröffentlichungstag und Bekanntmachung des Hinweises auf die Patenterteilung: **30.11.1994**
(21) Anmeldenummer: 91116526.4
(22) Anmeldetag: 27.09.1991
(51) Int. Cl.: A43B 7/00, A61F 5/01

(54) **Stabilisierender Schuh zur Ruhigstellung eines Beinbereiches**
Stabilizing shoe to relieve a part of the leg
Chaussure stabilisante pour le soutien d'une partie de la jambe

(30) Priorität: 29.09.1990 DE 4030868
(43) Veröffentlichungstag der Anmeldung: 08.04.1992
(73) Patentinhaber: Woischke, Rainer, Dr. med., D-95326 Kulmbach (DE)
(72) Erfinder: Woischke, Rainer, Dr. med., D-95326 Kulmbach (DE)
(74) Vertreter: Rau, Manfred, Dr. Dipl.-Ing.

(56) Entgegenhaltungen:
- DE-A- 3 907 196
- FR-A- 2 345 098
- FR-A- 2 595 215
- US-A- 4 166 460
- US-A- 4 724 847

## Beschreibung

Die Erfindung betrifft einen stabilisierenden Schuh nach dem Oberbegriff des Anspruches 1.

Bei einem derartigen Schuh, wie er z.B. aus der FR-A-2233796 bekannt ist, sind dem Fuß bzw. dem Unterschenkel im Bereich des Sprunggelenks angepaßte Stabilisierungsschienen in den Schaft integriert. Dieser Schuh erfüllt die Stabilisierungsfunktion zufriedenstellend. Ein Nachteil liegt darin, daß der Träger den stabilisierenden Schuh nachts im Bett anbehalten muß, was unhygienisch ist. Als Losung bietet sich nur an, daß der Träger nach dem Ausziehen des Schuhs eine Schiene anlegen muß, was zum einen lästig ist, und zum anderen die Gefahr in sich birgt, daß es nicht sachgemäß erfolgt.

Weiterhin sind Knöchelschienen bekannt, die mittels Gurten angelegt werden und zur Stabilisierung des Sprunggelenks dienen. Diese Schienen weisen den Nachteil auf, daß sie nicht oder nur schlecht in handelsübliches Schuhwerk passen. Daneben stört eine Außen- oder Innenranderhöhung.

Aus der DE-A-39 07 196 ist ein Therapie-Schuh tur Spastiker bekannt, der aus einem Schuh mit Schnürung, einer Wadenschiene mit lösbarem Verschluß und einem Arthrodesen-Fersenkorb besteht. Schuh und Wadenschiene bilden eine Einheit, so daß der Träger dieses Schuhs diesen ebenfalls nachts im Bett anbehalten muß oder nach dem Ausziehen des Schuhs eine gesonderte Schiene anlegen muß. Dies bringt die bereits eingangs erörterten Nachteile mit sich.

Der Erfindung liegt die Aufgabe zugrunde, einen stabilisierenden Schuh der gattungsgemäßen Art zu schaffen, der nachts ablegbar ist, ohne daß die Ruhigstellung des Beinbereichs aufgehoben wird.

Diese Aufgabe wird erfindungsgemäß durch die Merkmale im Kennzeichnungsteil des Anspruches 1 gelöst. Der der Erfindung zugrundeliegende Gedanke liegt darin, daß der stabilisierende Schuh mit einer einerseits in diesen hinsichtlich der Form integrierten und andererseits aber gegenüber dem Schuh verselbständigten Schiene ausgerüstet ist, mittels derer der ruhig zu stellende Beinbereich, insbesondere das Sprunggelenk, ruhiggestellt wird. Die Schiene wird angelegt und anschliessend kann der Träger den Schuh gleichsam überziehen oder wieder ausziehen. Die Schiene selber ist im Schuh festgelegt, wodurch der Schuh mit der Schiene dem Fuß und dem ruhig zu stellenden Beinbereich den gewünschten sicheren Halt geben. Die Schiene kann nach Anspruch 2 auch mit einer Bodenplatte versehen sein, wodurch der Fuß selber noch fester in der Schiene sitzt. Andererseits ist auch die Schiene gegenüber dem Schuh noch fester und exakter fixiert. Schließlich kann die Schiene auch zwei Seitenteile und eine Bodenplatte aufweisen, so daß der Fuß und der ruhig zu stellende Beinbereich besonders fest gehalten sind. Insbesondere kann das Sprunggelenk ruhig gestellt werden. Die Schienen können aber auch zur Ruhigstellung bzw. Entlastung von Sehnen, z.B. der Achillessehne, des Unterschenkels, des Kniegelenks, des Oberschenkels oder des Hüftgelenkes ausgestaltet sein.

An der Schiene selber können Haftbänder angebracht sein, mittels derer die Schiene selber im Beinbereich festlegbar ist. Es bedarf insoweit also keiner gesonderten Spannbänder, um die Schiene im ruhig zu stellenden Beinbereich mit dem Fuß oder dem Unterschenkel zu verbinden. Nach Anspruch 6 können im Bereich der Bodenplatte solche Haftbänder vorgesehen sein, um die Schiene fest aber lösbar mit dem Schuh zu verbinden.

Nach Anspruch 7 können derartige Haftbänder als Klettbänder ausgebildet sein, die einerseits sehr fest auf Scherung halten, andererseits aber relativ leicht geöffnet und geschlossen werden können. Außerdem wirken sie der Bildung von Druckstellen entgegen, da sie eine polsternde Wirkung haben.

Nach Anspruch 8 können die Ausnehmungen des Schuhs zur Aufnahme der Schiene teilweise oder insgesamt mit einem in der Form angepaßten Platzhalter nach Anspruch 8 ausgefüllt werden, wenn die Schiene nicht mehr benötigt wird.

Weitere Vorteile, Merkmale und Einzelheiten der in den Ansprüchen definierten Erfindung ergeben sich aus der nachfolgenden Beschreibung eines Ausführungsbeispiels anhand der Zeichnung. Es zeigt
- Fig. 1: eine Seitenansicht eines stabilisierenden Schuhs,
- Fig. 2: eine Draufsicht auf den Schuh und
- Fig. 3: einen Vertikalschnitt durch den Schuh entsprechend der Schnittlinie III-III in Fig. 2.

Wie aus den Fig. 1 und 2 hervorgeht, weist der in der Zeichnung dargestellte Schuh eine Sohle 1 und einen Schaft 2 auf. Im vorderen Bereich ist der Schaft 2 mit einem weit nach vorn gezogenen Schaftschnitt 3 versehen, so daß er weit geöffnet werden kann. Der Schaftschnitt 3 ist mit Ösen 4 od.dgl. versehen, so daß er zugeschnürt werden kann. Am oberen Abschluß 5 des Schaftes 2 ist die Öffnung 6 für das Bein des Trägers ausgebildet.

In den unterhalb der Öffnung 6 befindlichen inneren Seitenbereichen 7,8 des Schaftes 2 sind Ausnehmungen 9,10 ausgebildet, die einer stabilisierenden Schiene 11 in ihrer Kontur angepaßt sind. Die Schiene 11 weist im dargestellten Fall zwei Seitenteile 12,13 auf, die in ihrem unteren, im Schuh anzuordnenden Bereich mit nach außen vorragenden Stegen 14 versehen sind, die in entsprechende Nuten 15 in den Ausnehmungen 9,10 eingreifen. Wenn die Schiene 11 in den Schaft 2 eingeschoben ist, sitzt sie in Längsrichtung des Schuhs fest im Schaft 2. Die Nuten 15 und die Stege 14 verlaufen etwa parallel zueinander, um das Einschieben und Herausziehen zu ermöglichen.

Im die Ausnehmungen 9,10 verbindenden Innenbereich der Sohle 1 ist eine Sohlenausnehmung 16 ausgebildet, die in ihrer Kontur einer Bodenplatte 17 der Schiene 11 angepaßt ist, die also die beiden Seitenteile 12,13 einstückig miteinander verbindet. Die Oberseite 18 der Bodenplatte 17 geht also, wie Fig. 1 erkennen läßt, bündig in das Fußbett 19 der Sohle 1 über.

Am vorderen und hinteren Übergangsbereich zwischen der Bodenplatte 17 und dem Fußbett 19 können an der Bodenplatte 17 Haftbänder 20,21 vorgesehen sein, die zur Fixierung der Schiene 11 am Fußbett 19 dienen. Sie sind fest an der Oberseite 18 der Bodenplatte 17 befestigt und werden beim Anziehen des Schuhs vor und hinter der Bodenplatte auf das Fußbett 19 aufgelegt, wo sie leicht haften. Sie überbrücken hierbei auch den Spalt zwischen Fußbett 19 und Bodenplatte 17, so daß Druckstellen vermieden werden. Wenn die Schiene 11 vom Schuh gelöst wird, dann werden die freien Lappen oder Bereiche des jeweiligen Haftbandes 20 und 21 umgeklappt und an die Unterseite der Bodenplatte 17 angelegt, so daß sie fixiert sind. Des weiteren können - wie aus Fig. 2 hervorgeht - im hinteren und im vorderen Übergangsbereich zwischen den Seitenteilen 12,13 der Schiene 11 und dem Schaft 2 Haftbänder 22,23,24,25 vorgesehen sein, um eine feste aber leicht lösbare Verbindung zwischen Schiene 11 und Sprunggelenk und Unterschenkel des Trägers herbeizuführen. Durch die Haftbänder 22 bis 25, bei denen es sich um sogenannte Klettbänder handeln kann, wird auch die Gefahr von Druckstellen am Übergang zwischen Schiene 11 und Schaft 2 reduziert. Die Schiene 11 läßt sich also sehr leicht und schnell anlegen. Die Klettbänder 22 bis 25 werden nicht direkt am Fuß, sondern wieder an der Schiene 11 selbst angeheftet. Hierzu sind im oberen Bereich der Schiene 11 sogenannte Kissen 28 angebracht, an denen die Enden der Klettbänder lösbar angeheftet werden, nachdem sie um den Unterschenkel des Trägers zur Fixierung der Schiene 11 gewickelt worden sind.

Die Schiene 11 wird mit dem Unterschenkel des Trägers also oberhalb des Schaftes 2 in der üblichen Weise fest mittels Gurten verbunden. Die Schiene bleibt am Fuß bzw. Bein des Trägers. Je nach Bedarf wird der Schuh angezogen oder, insbesondere nachts, ausgezogen. Wenn der Träger die Schiene 11 nicht mehr benötigt, aber noch stabilisierende Schuhe tragen soll, dann wird ein nur angedeuteter Platzhalter 26 in die seitlichen Ausnehmungen 9,10 und die Sohlenausnehmung 16 eingesetzt. Ein solcher Platzhalter 26 hat das Profil der Bodenplatte 17 und der beiden Seitenteile 12,13, soweit letztere in den Schaft 2 eingesetzt werden. Der stabilisierende Schuh kann dann ausgezogen werden, ohne daß eine Schiene am Fuß bzw. Unterschenkel des Trägers verbleibt.

Wie in Fig. 3 dargestellt, wird eine Außen- oder Innenranderhöhung 27 zur Pro- oder Supination nicht an der Schiene 11, sondern an der Sohle 1 des Schuhs angebracht, da eine an der Schiene 11 nach dem Stand der Technik angebrachte Außen- oder Innenranderhöhung in handelsüblichem Schuhwerk stört. Wenn das Tragen der Schiene 11 nicht mehr erforderlich ist, und diese deshalb durch den Platzhalter 26 ersetzt wird, ist von Bedeutung, daß dennoch die Außen- oder Innenranderhöhung 27 am Schuh als längerfristiger Schutz verbleibt. Dies erspart es, zusätzlich eine Außen- oder Innenranderhöhung an handelsüblichen Schuhen des Patienten vorzusehen.

Wenn lediglich eine Schiene mit einem äußeren Seitenteil 12 und einer entsprechenden Bodenplatte 17 oder nur mit einem inneren Seitenteil 13 und einer entsprechenden Bodenplatte 17 benötigt wird, dann wird in die jeweils nicht durch ein Seitenteil 13 oder 12 ausgefüllte Ausnehmung 10,9 ein der Kontur der Ausnehmung 10,9 angepaßter Platzhalter eingesetzt.

## Patentansprüche

1. Stabilisierender Schuh zur Ruhigstellung eines Beinbereiches, insbesondere eines Sprunggelenkes, mit einer Sohle (1), mit einem Schaft (2) mit einem Schaftschnitt (3) und einer oberen Öffnung (6), und mit mindestens einem im Seitenbereich (7,8) des Schaftes (2) angeordneten Schienen-Seitenteil (12,13), dadurch gekennzeichnet, daß das mindestens eine Schienen-Seitenteil (12,13) als verselbständigtes Teil des Schuhs derart in einer im Querschnitt angepaßten Ausnehmung (9,10) des Seitenbereichs (7,8) des Schaftes (2) nach oben durch die Öffnung (6) herausziehbar angeordnet ist, daß das mindestens eine Schienen-Seitenteil (12,13) unabhängig vom Schuh anlegbar und der Schuh unabhängig von dem mindestens einen Schienen-Seitenteil (12,13) anziehbar und wieder ausziehbar sind.

2. Schuh nach Anspruch 1, dadurch gekennzeichnet, daß das mindestens eine Schienen-Seitenteil (12,13) mit einer Bodenplatte (17) versehen ist, die in einer angepaßten Sohlenausnehmung (16) in der Sohle (1) nach oben herausziehbar angeordnet ist.

3. Schuh nach Anspruch 2, dadurch gekennzeichnet, daß mit der Bodenplatte (17) ein zweites Schienen-Seitenteil (13,12) verbunden ist, das in einer weiteren gegenüberliegenden Ausnehmung (10,9) im gegenüberliegenden Seitenbereich (8,7) des Schaftes (2) angeordnet ist.

4. Schuh nach einem der Ansprüche 1 bis 3, dadurch gekennzeichnet, daß das mindestens eine Schienen-Seitenteil (12,13) und die zugehörige Ausnehmung (9,10) mit mindestens einer ineinandergreifenden Steg-Nut-Verbindung versehen sind.

5. Schuh nach einem der Ansprüche 1 bis 4, dadurch gekennzeichnet, daß das mindestens eine Seitenteil (12,13) der Schiene (11) mit Haftbändern (22 bis 25) zur Festlegung mindestens im Bereich des ruhig zu stellenden Beinbereiches versehen ist.

6. Schuh nach einem der Ansprüche 1 bis 5, dadurch gekennzeichnet, daß die Schiene (11) im Sohlenbereich mit mindestens einem Haftband (20,21) zur Festlegung im Fußbett (19) versehen ist.

7. Schuh nach Anspruch 5 oder 6, dadurch gekennzeichnet, daß als Haftband (20 bis 25) ein Klettband vorgesehen ist.

8. Schuh nach einem der Ansprüche 1 bis 7, dadurch gekennzeichnet, daß in die mindestens eine Ausnehmung (9,10,16) ein angepaßter Platzhalter (26) einsetzbar ist.

9. Schuh nach Anspruch 5, dadurch gekennzeichnet, daß mindestens ein Seitenteil (12,13) der Schiene (11) mit den Haftbändern (22 bis 25) im Übergangsbereich zum Schaft (2) versehen ist.

## Claims

1. Stabilizing shoe for the stabilization of a part of the leg, in particular of an ankle, comprising a sole (1), an upper (2) with a cut (3) and with a top opening (6), and at least one side splint (12, 13) disposed in the lateral portion (7, 8) of the upper (2), characterized in that as an independent part of the shoe, the at least one side splint (12, 13) is disposed in a recess (9, 10) adjusted in cross-section, of the side portion (7, 8) of the upper (2) to be removable upwards through the opening (6) such that the at least one side splint (12, 13) is applicable independently of the shoe and that the shoe can be put on and off independently of the at least one side splint (12, 13).

2. Shoe according to claim 1, characterized in that the at least one side splint (12, 13) is provided with a bottom plate (17) disposed in a suited recess (16) of the sole (1) to be removable upwards.

3. Shoe according to claim 2, characterized in that a second side splint (13, 12) disposed in another opposite recess (10, 9) in the opposite side portion (8, 7) of the upper (2) is joined to the bottom plate (17).

4. Shoe according to one of claims 1 to 3, characterized in that the at least one side splint (12, 13) and the associated recess (9, 10) are provided with at least one meshing web-groove joint.

5. Shoe according to one of claims 1 to 4, characterized in that the at least one side (12, 13) of the splint (11) is provided with adhesive tapes (22 to 25) for fastening at least in the vicinity of the leg portion to be stabilized.

6. Shoe according to one of claims 1 to 5, characterized in that in the vicinity of the sole, the splint (11) is provided with at least one adhesive tape (20, 21) for fastening in the arch support insole (19).

7. Shoe according to claim 5 or 6, characterized in that the adhesive tape (20 to 25) is a Velcro tape.

8. Shoe according to one of the claims 1 to 7, characterized in that a suited supporting member (26) is insertable into the at least one recess (9, 10, 16).

9. Shoe according to claim 5, characterized in that at least one side (12, 13) of the splint (11), where passing into the upper (2), is provided with the adhesive tapes (22 to 25).

## Revendications

1. Chaussure stabilisante pour la stabilisation d'une partie de la jambe, notamment d'une cheville, avec une semelle (1), avec une tige (2) comprenant une coupure (3) et une ouverture supérieure (6), et avec au moins une joue en éclisse (12, 13) arrangée dans la zone latérale (7, 8) de la tige (2), caractérisée en ce que la au moins une joue en éclisse (12, 13), en tant que partie indépendente de la chaussure, est arrangée dans un évidement (9, 10), adapté en profil en travers, de la zone latérale (7, 8) de façon à être enlevable en haut par l'ouverture (6), en sorte que la au moins une joue en éclisse (12, 13) soit applicable indépendemment de la chaussure et que la chaussure soit chaussable et déchaussable indépendemment de la au moins une joue en éclisse (12, 13).

2. Chaussure selon la revendication 1, caractérisée en ce que la au moins une joue en éclisse (12, 13) est pourvue d'une plaque de fond (17), qui est placée dans un évidement (16) adapté dans la semelle (1) de façon à être enlevable en haut.

3. Chaussure selon la revendication 2, caractérisée en ce qu'une deuxième joue en éclisse (13, 12) est raccordée à la plaque de fond (17), la deuxième joue en éclisse (13, 12) étant placée dans un autre évidement (10, 9) opposé dans la zone latérale (8, 7), opposée, de la tige (2).

4. Chaussure selon l'une quelconque des revendications 1 à 3, caractérisée en ce que la au moins une joue en éclisse (12, 13) et l'évidement (9, 10) conjugué sont pourvus d'au moins un assemblage à rainure et nervure à engrenage.

5. Chaussure selon l'une quelconque des revendications 1 à 4, caractérisée en ce que la au moins une joue (12, 13) de l'éclisse (11) est pourvue de bandes adhésives (22 à 25) pour la fixation au moins dans le domaine de la partie de jambe à stabiliser.

6. Chaussure selon l'une quelconque des revendications 1 à 5, caractérisée en ce que dans le domaine de la semelle, l'éclisse (11) est pourvue d'au moins une bande adhésive (20, 21) pour la fixation dans la semelle intérieure de support (19).

7. Chaussure selon la revendication 5 ou 6, caractérisée en ce qu'une band agrippante est prévue comme bande adhésive (20 à 25).

8. Chaussure selon la revendication 1 à 7, caractérisée en ce qu'un appui (26) adapté est logeable dans l'au moins un évidement (9, 10, 16).

9. Chaussure selon la revendication 5, caractérisé en ce qu'au moins une joue (12, 13) de l'éclisse (11) est pourvue de bandes adhésives (22 à 25) dans la zone de transition vers la tige (2).
